# EUROPÄISCHE PATENTSCHRIFT

(11) **EP 1 604 113 B1**
(45) Veröffentlichungstag und Bekanntmachung des Hinweises auf die Patenterteilung: **24.05.2006**
(21) Anmeldenummer: 04721848.2
(22) Anmeldetag: 19.03.2004
(51) Int. Cl.: F04B 1/20

(54) **AXIALKOLBENMASCHINE MIT VERBESSERTEM DRUCKSTIFT**
AXIAL PISTON MACHINE WITH IMPROVED PRESSURE PIN
MACHINE A PISTONS AXIALES POURVUE D'UNE TICHE DE PRESSION AMELIOREE

(30) Priorität: 19.03.2003 DE 10312242
(43) Veröffentlichungstag der Anmeldung: 14.12.2005
(73) Patentinhaber: Brueninghaus Hydromatik GmbH, 89275 Elchingen (DE)
(72) Erfinder: BECK, Josef, 78050 Villingen (DE)
(74) Vertreter: Körfer, Thomas
(86) Internationale Anmeldenummer: PCT/EP2004/002897
(87) Internationale Veröffentlichungsnummer: WO 2004/083635

(56) Entgegenhaltungen:
- DE-A- 3 627 698
- DE-C- 703 514
- US-A- 3 139 038
- US-A- 3 643 549
- US-A- 4 464 979
- US-A- 5 941 159

## Beschreibung

Die Erfindung betrifft eine Axialkolbenmaschine mit einem Druckstift zur verschleißfreieren Übertragung einer Vorspannkraft auf einen Rückzugkörper.

Zur Erzeugung eines zyklischen Saug- und Kompressionshubes in den einzelnen Zylindern einer Zylindertrommel in einer Axialkolbenmaschine wird eine Schrägscheibe verwendet, die bei Rotation der Zylindertrommel die Kolben in den einzelnen Zylindern über Gleitschuhe, die mit den Kolben verbunden sind und sich auf der Schrägscheibe entsprechend der Rotationsbewegung fortlaufend auf einem zur Rotationsachse konzentrischen Kreisband abstützen, zu einer zyklischen Hubbewegung zwingt. Zur definierten Abstützung der Gleitschuhe auf der Schrägscheibe wird über einen Rückzugkörper, der mit der Antriebswelle der Zylinderntrommel verbunden ist, ein in Richtung auf die Schrägscheibe wirkender Druck auf die die einzelnen Gleitschuhe tragenden Rückzugplatte ausgeübt. Hierzu wird der Rückzugkörper über mehrere Druckstifte mit der Vorspannkraft einer Spannfeder, die über die Antriebswelle der Zylinderntrommel geführt ist, beaufschlagt.

Die Übertragung der Vorspannkraft von der Spannfeder über mehrere Druckstifte zum Rückzugkörper verursachte in der Vergangenheit Probleme. Lösungen, bei denen die Druckstifte in separaten Nuten in der Antriebswelle geführt sind, benötigen zusätzliche Federhalter zur örtlichen Stabilisierung der Druckstifte in den Nuten, was den Montägeprozess verkompliziert und außerdem die Fertigungskosten der Axialkolbenmaschine durch die Produktion und Vorhaltung von zusätzlichen Bauteilen unnötig erhöht. Fortgeschrittene Lösungen, bei denen die Druckstifte zur besseren. Führung ohne die Verwendung von zusätzlichen Bauteilen in Nuten mit begrenzten seitlichen Abmessungen fixiert sind, weisen den Nachteil auf, dass die Druckstifte an den ihren Stirnflächen gegenüberliegenden Oberflächen frei drehbar sind. Zur Minimierung des dabei auftretenden erhöhten Verschleißes werden härtere Materialien benötigt, die ebenfalls die Fertigungskosten der Axialkolbenmaschinen unnötig erhöhen.

Die Druckstifte in der DE 198 00 631 A1 weisen den Nachteil der freien Verdrehbarkeit gegenüber den an den Stirnflächen angrenzenden Oberflächen - Oberfläche des Rückzugkörpers, Oberfläche der Spannscheibe - nicht mehr auf, da eine Presspassung - zwischen den Druckstiften und der Spannscheibe über einen am Druckstift in seiner stirnseitigen Flächenverlängerung angebrachten Haltehacken realisiert wird. Nachteilig ist aber auch an dieser Realisierung, dass die Druckstifte Schwingungs- und Mikrobewegungen an der Rückzugplatte ausführen. Dies führt zu unnötigem Verschleiß an Druckstiften und Rückzugplatte und somit zu einer nicht beabsichtigten Reduzierung der Vorspannkraft des Rückzugkörpers.

Die US-A-3 643 549 offenbart eine Axialkolbenmaschine mit einer drehbar gelagerten Zylindertrommel, die eine zentrale Ausnehmung und mehrere, etwa axial zur zentralen Ausnehmung verlaufende Zylinderbohrungen enthält, in welchen Kolben bewegbar geführt sind, die sich an einer Schrägscheibe über Gleitschuhe abstützen, die in Ausnehmungen einer Rückzugplatte geführt sind, in deren zentral angeordneter Innenbohrung ein Rückzugkörper mit einer zur Innenbohrung der Rückzugplatte korrespondierenden Außenfläche geführt ist, wobei der Rückzugkörper über zumindest einen Druckstift mittels einer Spannfeder in axialer Richtung eine Vorspannkraft erfährt.

Der Erfindung liegt daher die Aufgabe zugrunde, die Axialkolbenmaschine mit den Merkmalen gemäß dem Oberbegriff von Anspruch 1 derart weiterzubilden, dass eine derartige Abnutzung von Druckstiften und Rückzugkörper aufgrund von Schwingungs- und Mikrobewegungen des Druckstiftes an dem Rückzugkörper nicht mehr auftritt. Außerdem sollte die Erfindung die aus den oben genannten Problemen resultierenden Anforderungen zusätzlich erfüllen:
- keine Verwendung zusätzlicher Bauteile
- keine seitliche oder radiale Verschiebung der Druck stifte nach dem Einbau
- keine Drehbewegung zwischen Stirnflächen der Druck stifte und angrenzenden Oberflächen von gegenüber liegenden Komponenten (Rückzugkörper, Spannscheibe)
- leichte Montage der Bauteile
- Wirtschaftlichkeit in der Herstellung
- dauerhafter Gebrauch
- Einfachheit im Aufbau

Die Aufgabe der Erfindung wird durch eine Axialkolbenmaschine gemäß den Merkmalen von Anspruch 1 gelöst. Vorteilhafte Ausgestaltungen der Erfindung sind in den abhängigen Ansprüchen angegeben.

Aufgrund der Erweiterung der Stirnfläche des Druckstiftes, die bevorzugt mindestens eine Verdoppelung der Stirnfläche des ursprünglichen Druckstiftes beinhaltet, verteilt sich die Vorspannkraft auf eine wesentlich höhere Auflagefläche zum Rückzugkörper. Daher ist die mechanische Beanspruchung des Rückzugkörpers wie auch der Druckstifte deutlich geringer, was sich in einem geringeren Verschleiß der Bauteile auswirkt. Durch den geringeren Verschleiß der Bauteile ist es möglich, auf eine Härtung der Bauteile zu verzichten oder weichere Materialien wie beispielsweise Messing oder Bronze für den Rückzugkörper zu verwenden.

Die Ausbildung eines Haltehaken am Rande der Flächenvergrößerung des Druckstiftes ermöglicht in Kombination mit einer zum Haltehaken passenden Bohrung auf der Oberfläche des Rückzugkörpers eine eindeutige Fixierung des Druckstiftes in radialer und auch seitlicher Richtung. Eine mögliche radiale und seitliche Bewegung des Druckstiftes wird zusätzlich durch die Ausbildung eines zweiten Haltehacken am Rande der Flächenvergrößerung am anderen Ende des Druckstiftes verhindert, der in Kombination mit der Flächenvergrößerung eine Presspassung mit der Spannscheibe realisiert. Ein sich Lösen des Druckstiftes bei noch nicht montierter Antriebswelle ist durch eine derartige Realisierung nicht mehr möglich.

Durch die Fixierung des Druckstiftes über den Haltehaken an die Bohrung des Rückzugkörpers ist auch eine zusätzliche Drehbewegung des Druckstiftes gegenüber dem Rückzugkörper, die zu zusätzlichem Verschleiß der Bauteile führt, ausgeschlossen. Durch die Presspassung zwischen Spannscheibe und Haltehaken bzw. Flächenvergrößerung des Druckstiftes ist auch an diesem Ende des Druckstiftes keine Drehbewegung zur angrenzenden Spannscheibe mehr realistisch.

Die Montage gestaltet sich auch relativ einfach, da einerseits keine zusätzlichen Bauteile benötigt werden und andererseits aufgrund der spiegelbildlichen Ausführung des Druckstiftes an Kopf- und Fußseite eine unbeabsichtigte Fehlenmontage ausgeschlossen ist. Aufgrund der exakten Fixierung des Druckstiftes zum Rückzugkörper bzw. zur Spannscheibe ist ein Verrutschen des Druckstiftes während der Montage unmöglich, was eine sichere Montage der vormontierten Triebwerksgruppe - Antriebswelle, Zylindertrommel, Rückzugkörper, Rückzugplatte - über das verbindende Wellenverzahnungsprofil ermöglicht.

Aufgrund der starren Verbindung zwischen der Antriebswelle und dem Rückzugkörper über den Druckstift und die Bohrung des Rückzugkörpers ist die Wellenverzahnung zwischen Antriebswelle und Rückzugkörper als Teil der vormontierten Triebwerksgruppe als weiterer Vorteil der Erfindung obsolet geworden und kann optional nicht ausgeführt sein.

Ausführungsbeispiele der Erfindung ist in den Zeichnungen dargestellt und werden im Folgenden näher beschriebenen. Es zeigen:
- Fig. 1: einen Querschnitt durch eine Axialkolbenmaschine, die den Stand der Technik gekennzeichnet;
- Fig. 2: einen Querschnitt durch die Baugruppen einer Axialkolbenmaschinen, die nach dem Stand der Technik für die Vorspannung des Rückzugkörpers relevant sind;
- Fig. 3: eine Detaildarstellung eines erfindungsgemäßen Druckstifts;
- Fig. 4: ein Querschnitt durch die Baugruppen einer Axialkolbenmaschinen, die erfindungsgemäß für die Vorspannung des Rückzugkörpers relevant sind;
- Fig. 5: einen Querschnitt im Bereich V-V in Fig. 4;
- Fig. 6: ein zweites Ausführungsbeispiel der Erfindung und
- Fig. 7: die Rückzugeinrichtung des in Fig. 6 dargestellten Ausführungsbeispiels.

Die erfindungsgemäße Axialkolbenmaschine und der Druckstift mit vergrößerter Auflagefläche wird nachfolgend unter Bezugnahme auf Fig. 1 bis Fig. 5 beschrieben.

In den Fig. 1 und 2 ist ein Querschnitt einer Axialkolbenmaschine nach dem Stand der Technik dargestellt. Die Hauptteile der allgemein mit 1 bezeichneten Axialkolbenmaschinen sind ein Gehäuse 2 mit einer in der Zeichnung im Schnitt sichtbaren Gehäusewand 2a, die einen Gehäuseinnenraum 3 umschließt, in dem auf einer Welle 4 eine Zylindertrommel 5 mit mehreren, vorzugsweise auf einem Teilkreis verteilt und längs gerichteten Zylinderbohrungen 6 angeordnet ist, mit mehreren Kolben 7, die in den Zylinderbohrungen 6 axial verschiebbar angeordnet sind, mit mehreren Gleitschuhen 8, die schwenkbar, jedoch axial fixiert mit kugelförmigen Kolbenköpfen 9 am einen Ende der Kolben 7 verbunden sind, mit einer als schwenkbaren Schwenkscheibe 11 ausgebildeten Schrägscheibe, an deren Schrägfläche 12 die Gleitschuhe 8 anliegen und axial abgestützt sind, wobei die Schwenkscheibe 11 um eine rechtwinklig zur Längsmittelachse 3 der Axialkolbenmaschinen 1 oder der Drehachse der Welle 4 verlaufenden Schwenkachse 14 in einem Schwingungslager 14a (nicht dargestellt) durch eine Verstellvorrichtung (nicht dargestellt) schwenkbar und in der jeweiligen Schwenkstellung feststellbar gelagert ist, mit einer Rückzugeinrichtung 15, deren Zweck es ist, die Anlage der Gleitschuhe 8 an der Schrägfläche 12 zu sichern, mit einer Rückhalteeinrichtung 16, die zur Stabilisierung der Rückzugeinrichtung 15 vorgesehenen ist, und mit einer Steuerscheibe 17, die an der der Schwenkscheibe 11 abgewandten Seite an der Zylindertrommel 5 anliegt und mittels in der Steuerscheibe 17 angeordneten Steuerschlitzen 18 sowie damit zusammenwirkenden Zylinderbohrungslöchern 19 in der Zylindertrommel 5 die Förderung des im vorliegenden Falle hydraulischen Mediums der Axialkolbenmaschine 1 steuert. Durch eine die Zylindertrommel 5 gegen die Steuerscheibe 17 vorspannende Tellerfeder 20, die in den beiden Lagerungsringen 21a, und 21b gelagert ist, ist eine dichte Anlage zwischen der Zylindertrommel 5 und der Steuerscheibe 17 gewährleistet.

Die Rückzugeinrichtung 15 ist durch eine Rückzugscheibe 22 mit in der Anzahl der Gleitschuhe 8 vorhandenen Löchern 23 gebildet, deren Lochränder die Gleitschuhe 8 im Bereich von verjüngten Gleitschuhköpfen mit Bewegungsspiel umgeben und mit ihrer der Schwenkscheibe 11 zugewandten Seite an einem Fußflansch 24 des zugehörigen Gleitschuhs 8 anliegen, so dass der Fußflansch 24 mit geringem Bewegungsspiel zwischen der Schrägfläche 12 und der Schwenkscheibe 11 gehalten ist. Die Rückzugscheibe 22 selbst weist an ihrer der Schwenkscheibe 11 abgewandten Seite eine zentrale Innenbohrung 25 auf, die sich in Richtung der Schwenkscheibe 11 verjüngt. Mit ihrer sich in Richtung der Schwenkscheibe 11 verjüngenden Innenbohrung 25 drückt die Rückzugscheibe 22 auf den zur Rückzugeinrichtung 15 gehörenden Rückzugskörper 26. Dieser Rückzugskörper 26 weist eine kugelabschnittsförmige Oberfläche auf, die in Kontakt mit der zentralen Innenbohrung 25 der Rückzugscheibe 22 steht.

Die in Richtung der Längsachse 13 der Antriebswelle 4 wirkende Kraft der Rückzugeinrichtung 15 zur sicheren Anlage der Gleitschuhe 8 an der Schrägfläche 12 wird als Vorspannkraft einer vorgespannten Spannfeder 27 über mehrere Druckstifte 28 der Rückzugeinrichtung 15 zugeführt. Die Spannfeder 26 ist in einer Ausnehmung der Zylindertrommel 5 über die Antriebsachse 4 geführt und wird zwischen einem in der Zylindertrommel 5 fixierten Sprengring 29 auf Seiten der Steuerscheibe 17 und einer über der Antriebsachse 4 in Richtung ihrer Längsachse 13 beweglich geführten Spannscheibe 30 auf Seiten der Rückzugeinrichtung 15 gespannt gehalten.

Zur Übertragung der Vorspannkraft der Spannfeder 27 über die Spannscheibe 30 auf die Druckstifte 28 weist jeder Druckstift 28 auf seiner der Spannscheibe 30 zugewandten Kopfseite 31 erfindungsgemäß eine Flächenvergrößerung 32 auf. Bei der Flächenvergrößerung 32 handelt es sich im Ausführungsbeispiel um einen einseitig zur Längsachse 33 des Druckstiftes 28 in radialer Richtung weisenden Flansch, der die Stirnfläche des zylindrischen Grundkörpers 34 um die ebenfalls planar ausgeführte und in gleicher Richtung wie die Stirnfläche des zylindrischen Grundkörpers 34 weisende Stirnfläche der Flächenvergrößerung 32 zur Auflagefläche 35 erweitert. Am äußeren Ende der Flächenvergrößerung 32 ragt ein spitz zulaufender Haltehaken 36 senkrecht aus der Auflagefläche 35 heraus.

Die Verbindung zwischen der Spannscheibe 30 und jedem Druckstift 28 erfolgt, indem die Spannscheibe 30 an der Auflagefläche 35 jedes Druckstiftes 28 anliegt und durch den Haltehaken 36 am äußeren Rand der Flächenvergrößerung 32 jedes Druckstiftes 28 in Form einer Presspassung an die Druckstifte 28 fixiert ist. Jeder Druckstift 28 ist gemäß Fig. 5 mit seinem zylindrischen Grundkörper 34 jeweils in einer Nut 37 an der Innenseite der mit einem Zahnprofil ausgeführten zentralen Ausnehmung 38 der Zylindertrommel 5 geführt. Eine Fixierung des Druckstiftes 28 in der Nut 37 erfolgt durch die mit einem korrespondierenden Zahnprofil ausgeführte Oberfläche 39 einer in der zentralen Ausnehmung 38 der Zylindertrommel 5 angreifenden Antriebswelle 4.

Die der Kopfseite 31 - das um die Flächenvergrößerung 32 und den Haltehaken 36 erweiterte Ende des zylindrischen Grundkörpers 34 des Druckstiftes 28 - gegenüberliegende Fußseite 40 des Druckstiftes 28 nach dem Stand der Technik weist gemäß Fig. 2 nur ein zylindrisches Ende des Grundkörpers 34 auf, das an dem Rückzugkörper 26 anliegt. Durch Mikrobewegungen und Schwingungen der Druckstifte 28 tritt Verschleiß auf und die Druckstifte arbeiten sich im Laufe der Zeit in den Rückzugkörper 26 hinein, was im Bereich 41 an der zentralen Bohrung des Rückzugskörpers 26 in Fig. 2 angedeutet ist.

Der erfindungsgemäße Druckstift 28 enthält dagegen gemäß Fig. 3 im Gegensatz zum Druckstift 28 nach dem Stand der Technik an seiner Fußseite 40 analog zu seiner Kopfseite 31 eine weitere Flächenvergrößerung 43 und vorzugsweise einen am äußeren Ende der Flächenverlängerung 43 angebrachten Haltehaken 44. Die um die Stirnfläche der Flächenverlängerung 43 vergrößerte Stirnfläche des zylindrischen Grundkörpers 34 ergibt die Auflagefläche 45 der Fußseite 40 jedes Druckstiftes 28. Diese liegt gemäß Fig. 4 an der zur Zylindertrommel 5 weisenden Oberfläche 46 des Rückzugkörpers 26 an. Eine Fixierung jedes Druckstiftes 28 am Rückzugkörper 26 kann über den Haltehaken 44 erfolgen, der vorzugsweise in einer Bohrung 47 an der Oberfläche 46 des Rückzugkörpers 26 geführt ist.

Durch die Vergrößerung der abgekröpften Auflagefläche 45 an der Fußseite 40 des Druckstiftes 28, die vorzugsweise mindestens eine Verdoppelung der ursprünglichen, dem zylindrischen Grundkörpers 34 entsprechenden Stirnfläche entspricht, wird die von der Spannfeder 27 erzeugte und über die Spannscheibe 30 auf die Druckstifte 28 wirkende Vorspannkraft auf eine größere Fläche verteilt, so dass die Flächenpressung von der Auflagefläche 45 des Druckstiftes 28 auf die Oberfläche 46 des Rückzugkörpers 26 reduziert ist. Der Verschleiß der beiden Oberflächen 45 des Druckstiftes 28 und 46 des Rückzugkörpers 26 sind im laufenden Betrieb entsprechend minimiert.

Durch die symmetrische Ausbildung der Druckstifte ist eine Fehlmontage ausgeschlossen. Die beiden Haltehaken 36, 44 verhindern, dass die Druckstifte 28 im Vormontage-Zustand ohne Antriebswelle 4 radial verrutschen können. Eine sichere Montage der vormontierten Triebwerksgruppe über das Verzahnungsprofil ist hierdurch gesichert.

Die Fig. 6 und 7 zeigen ein weiteres Ausführungsbeispiel der Erfindung. In Fig. 6 sind in einer geschnittenen, perspektivischen Darstellung die Baugruppen der Axialkolbenmaschine, die für die Vorspannung des Rückzugkörpers 26 relevant sind, dargestellt. Bereits beschriebene Element sind mit übereinstimmenden Bezugszeichen versehen, so dass sich insoweit eine wiederholende Beschreibung erübrigt.

Im Gegensatz zu dem in Fig. 4 dargestellten Ausführungsbeispiel, bei welchem die Flächenvergrößerung 43 von dem Rückzugkörper 26 nicht aufgenommen ist, sondern auf der planen Oberfläche des Rückzugkörpers 26 aufliegt, greifen bei dem in Fig. 6 dargestellten Ausführungsbeispiel die Flächenvergrößerungen 43 der Druckstifte 28 in entsprechende, in Fig. 7 besser dargestellte Taschen 50 des Rückzugkörpers 26 ein. Dies ist ein Unterschied zu dem in Fig. 4 dargestellten Ausführungsbeispiel, bei welchem nicht die Flächenvergrößerungen 43, sondern nur die daran angeformten Haltehaken 44 in entsprechende Bohrungen 47 eingreifen. Zur Aufnahme der Haltehaken 47 sind in den Taschen 50 entsprechende Vertiefungen 51 vorgesehen.

Der Vorteil bei dem in Fig. 6 und 7 dargestellten Ausführungsbeispiel ist, dass nicht nur über die Haltehaken 47 sondern auch über die Flächenvergrößerungen 43 eine Drehmomentmitnahme des Rückzugkörpers 26 erfolgt, so dass auch größere Drehmomente übertragen werden können. Insbesondere bei dem in Fig. 6 und 7 dargestellten Ausführungsbeispiel kann die Verzahnung an dem Rückzugkörper 26 entfallen, so wie dies in Fig. 6 dargestellt ist. Der zahnlose Rückzugkörper 26 wird auf dem Kopfkreis der Verzahnung der Welle 4 geführt. Natürlich könnte auch die Verzahnung an der Welle 4 im Bereich des Rückzugkörpers 26 entfallen und an der Welle 4 nur eine Auflagefläche für die Rückzugkörper 26 vorgesehen sein.

## Patentansprüche

1. Axialkolbenmaschine (1) mit einer drehbar gelagerten Zylindertrommel (5), die eine zentrale Ausnehmung (38) und mehrere, etwa axial zur zentralen Ausnehmung (38) verlaufende Zylinderbohrungen (6) enthält, in welchen Kolben (7) bewegbar geführt sind, die sich an einer Schrägscheibe (11) über Gleitschuhe (8) abstützen, die in Ausnehmungen (23) einer Rückzugplatte (22) geführt sind, in deren zentral angeordneter Innenbohrung (25) ein Rückzugkörper (26) mit einer zur Innenbohrung (25) der Rückzugplatte (22) korrespondierenden Außenfläche geführt ist, wobei der Rückzugkörper (26) über zumindest einen Druckstift (28) mittels einer Spannfeder (27) in axialer Richtung eine Vorspannkraft erfährt,
**dadurch gekennzeichnet,**
**dass** jeder Druckstift (28) an seiner dem Rückzugkörper (26) zugewandten Fußseite (40) radial zu seiner Längsachse (34) jeweils eine planar ausgeführte Flächenvergrößerung (43) aufweist.

2. Axialkolbenmaschine nach Anspruch 1,
**dadurch gekennzeichnet,**
**dass** der Rückzugkörper (26) über mehrere Druckstifte (28) mittels einer Spannfeder (27) in axialer Richtung eine Vorspannkraft erfährt.

3. Axialkolbenmaschine nach Anspruch 2,
**dadurch gekennzeichnet,**
**dass** die Druckstifte (28) in gleichen Abständen auf einem zur zentralen Ausnehmung (38) konzentrischen Kreis angeordnet sind.

4. Axialkolbenmaschine nach Anspruch 2 oder 3,
**dadurch gekennzeichnet,**
**dass** die Vorspannkraft der Spannfeder (27) über eine Spannscheibe (30) auf die Druckstifte (28) übertragen wird.

5. Axialkolbenmaschine nach Anspruch 4,
**dadurch gekennzeichnet,**
**dass** jeder Druckstift (28) an seiner der Fußseite (40) gegenüberliegenden, der Spannscheibe (30) zugewandten Kopfseite (31) radial zu seiner Längsachse (34) jeweils eine Flächenvergrößerung (32) aufweist.

6. Axialkolbenmaschine nach Anspruch 5,
**dadurch gekennzeichnet,**
**dass** am äußeren Rand der beiden Flächenvergrößerungen (32,43) jedes Druckstiftes (28) jeweils ein Haltehaken (36, 44) vorgesehen ist.

7. Axialkolbenmaschine nach Anspruch 6,
**dadurch gekennzeichnet,**
**dass** jeder Haltehaken (36,44) am Ende der jeweiligen Flächenvergrößerung (32,43) jedes Druckstiftes (28) jeweils etwa senkrecht aus der aus der Stirnfläche eines Grundkörpers (34) und jeweils der Stirnfläche der Flächenvergrößerung (32) und (43) gebildeten Auflagefläche (35,45) herausragt.

8. Axialkolbenmaschine nach Anspruch 6 oder 7,
**dadurch gekennzeichnet,**
**dass** jeder Haltehaken (44) am Ende der Flächenvergrößerung (43) an der Fußseite (40) jedes Druckstiftes (28) in jeweils einer gegenüberliegenden Bohrungen (47) des Rückzugkörpers (26) eingeführt ist.

9. Axialkolbenmaschine nach Anspruch 6 bis 8,
**dadurch gekennzeichnet,**
**dass** die Haltehaken (36) am Ende der Flächenvergrößerung (32) an der Kopfseite (31) der Druckstifte (28) die Spannscheibe (30) umfassen.

10. Axialkolbenmaschine nach Anspruch 1 bis 9,
**dadurch gekennzeichnet,**
**dass** die aus der Stirnfläche der Flächenvergrößerung (43) und der Stirnfläche des Grundkörpers (34) gebildete Auflagefläche (45) an der Fußseite (40) jedes Druckstiftes (28) eine mindestens doppelt so große Fläche als die Stirnfläche des Grundkörpers (34) des Druckstiftes (28) aufweist.

11. Axialkolbenmaschine nach einem der Ansprüche 5 bis 9,
**dadurch gekennzeichnet,**
**dass** die äußeren Ränder der Auflageflächen (35) der Flächenvergrößerungen (32) an der Kopfseite (31) zweier diametral gegenüberliegender Druckstifte (28) einen Abstand aufweisen, der dem Außendurchmesser der Spannscheibe (30) entspricht.

12. Axialkolbenmaschine nach einem der Ansprüche 5 bis 9 oder 11,
**dadurch gekennzeichnet,**
**dass** eine oder beide der zwei Flächenvergrößerungen (32,43) jedes Druckstiftes (28) bezüglich der Längsachse (34) des Druckstiftes (28) einseitig ausgeführt ist.

13. Axialkolbenmaschine nach einem der Ansprüche 1 bis 12,
**dadurch gekennzeichnet,**
**dass** jeder Druckstift (28) die gleiche Länge aufweist.

14. Axialkolbenmaschine nach einem der Ansprüche 1 bis 13,
**dadurch gekennzeichnet,**
**dass** in der zentralen Ausnehmung (39) der drehbar gelagerten Zylindertrommel (5) eine Welle (4) mittels eines Zahnprofils antriebsmäßig angreift und die Druckstifte durch das Zahnprofil hindurch geführt sind.

15. Axialkolbenmaschine nach einem der Ansprüche 1 bis 14,
**dadurch gekennzeichnet,**
**dass** die Flächenvergrößerung (43) jedes Druckstifts (28) in eine an dem Rückzugkörper (26) vorgesehene Tasche (50) eingreift.

16. Axialkolbenmaschine nach Anspruch 15,
**dadurch gekennzeichnet,**
**dass** am äußeren Rand zumindest einer der beiden Flächenvergrößerungen (43) jedes Druckstiftes (28) jeweils ein Haltehaken (44) vorgesehen ist und
**dass** der Haltehaken (44) jeweils in eine Vertiefung (51) der zugeordneten Tasche (50) eingreift.

## Claims

1. An axial piston machine (1) with a rotatably mounted cylinder drum (5), which comprises a central recess (38) and a plurality of cylinder bores (6) extending approximately axially relative to the central recess (38), in which bores (6) pistons (7) are movably guided, which are supported on a swash plate (11) via guide shoes (8), which are guided in recesses (23) in a return plate (22), in the centrally arranged internal bore (25) of which there is guided a return member (26) with an outer surface corresponding to the internal bore (25) in the return plate (22), the return member (26) being exposed to a pretensioning force in the axial direction via at least one pressure pin (28) by means of a tension spring (27),
**characterised in that**
each pressure pin (28) comprises a surface enlargement (43), of planar construction, radial relative to its longitudinal axis (34) at its bottom end (40) facing the return member (26).

2. An axial piston machine according to claim 1,
**characterised in that**
the return member (26) is exposed to a pretensioning force in the axial direction via a plurality of pressure pins (28) by means of a tension spring (27).

3. An axial piston machine according to claim 2,
**characterised in that**
the pressure pins (28) are arranged equidistantly in a circle concentric to the central recess (38).

4. An axial piston machine according to claim 2 or claim 3,
**characterised in that**
the pretensioning force of the tension spring (27) is transmitted to the pressure pins (28) via a spring washer (30).

5. An axial piston machine according to claim 4,
**characterised in that**
each pressure pin (28) comprises a surface enlargement (32) radial relative to its longitudinal axis (34) at its top end (31) opposite its bottom end (40) and facing the spring washer (30).

6. An axial piston machine according to claim 5,
**characterised in that**
a retaining hook (36, 44) is provided in each case at the outer edge of the two surface enlargements (32, 43) of each pressure pin (28).

7. An axial piston machine according to claim 6, **characterised in that** each retaining hook (36, 44) at the end of the respective surface enlargement (32, 43) of each pressure pin (28) projects in each case approximately perpendicularly out of the bearing surface (35, 45) formed by the end face of a basic member (34) and in each case the end face of the surface enlargement (32) and (43).

8. An axial piston machine according to claim 6 or claim 7,
**characterised in that**
each retaining hook (44) at the end of the surface enlargement (43) at the bottom end (40) of each pressure pin (28) is introduced in each case into an opposing bore (47) in the return member (26).

9. An axial piston machine according to claims 6 to 8,
**characterised in that**,
at the top end (31) of the pressure pins (28), the retaining hooks (36) at the end of the surface enlargement (32) enclose the spring washer (30).

10. An axial piston machine according to claims 1 to 9,
**characterised in that**
the bearing surface (45), formed from the end face of the surface enlargement (43) and the end face of the basic member (34), at the bottom end (40) of each pressure pin (28) exhibits at least twice as large a surface area as the end face of the basic member (34) of the pressure pin (28).

11. An axial piston machine according to any one of claims 5 to 9,
**characterised in that**
the outer edges of the bearing surfaces (35) of the surface enlargements (32) at the top end (31) of two diametrically opposed pressure pins (28) exhibit a spacing which corresponds to the external diameter of the spring washer (30).

12. An axial piston machine according to any one of claims 5 to 9 or 11,
**characterised in that**
one or both of the two surface enlargements (32, 43) of each pressure pin (28) is/are provided on one side relative to the longitudinal axis (34) of the pressure pin (28).

13. An axial piston machine according to any one of claims 1 to 12,
**characterised in that** each pressure pin (28) exhibits the same length.

14. An axial piston machine according to any one of claims 1 to 13,
**characterised in that**,
in the central recess (39) of the rotatably mounted cylinder drum (5), a shaft (4) acts in the manner of a drive by means of a spline profile and the pressure pins are guided through the spline profile.

15. An axial piston machine according to any one of claims 1 to 14,
**characterised in that** the surface enlargement (43) of each pressure pin (28) engages in a pocket (50) provided in the return member (26).

16. An axial piston machine according to claim 15,
**characterised in that**,
at the outer edge of at least one of the two surface enlargements (43) of each pressure pin (28), there is in each case provided a retaining hook (44) and
**in that** the retaining hook (44) engages in each case in a recess (51) in the associated pocket (50).

## Revendications

1. Machine à pistons axiaux (1) comprenant un tambour cylindrique (5) monté en rotation, qui comporte un évidement central (38) et plusieurs perçages cylindriques (6) qui s'étendent axialement par rapport à l'évidement central (38) et dans lesquels des pistons (7) sont guidés en déplacement, lesdits pistons s'appuyant sur un plateau oblique (11) via des patins de coulissement (8) qui sont guidés dans des évidements (23) d'une plaque de retrait (22), dans un perçage intérieur (25) ménagé de manière centrale de laquelle un corps de retrait est guidé par une surface extérieure correspondant au perçage intérieur (25) de la plaque de retrait (22), ledit corps de retrait (26) subissant une force de précontrainte en direction axiale de la part d'au moins une tige de pression (28) au moyen d'un ressort de précontrainte (27),
**caractérisée en ce que**
chaque tige de pression (28) comporte, sur son côté de pied (40) tourné vers le corps de retrait (26) et en direction radiale par rapport à son axe longitudinal (34), un agrandissement de surface (43) respectif réalisé de manière plane.

2. Machine à pistons axiaux selon la revendication 1,
**caractérisée en ce que**
le corps de retrait (26) subit une force de précontrainte en direction axiale de la part de plusieurs tiges de pression (28) au moyen d'un , ressort de précontrainte (27).

3. Machine à pistons axiaux selon la revendication 2,
**caractérisée en ce que**
les tiges de pression (28) sont agencées à distances égales sur un cercle concentrique à l'évidement central (38).

4. Machine à pistons axiaux selon la revendication 2 ou 3,
**caractérisée en ce que**
la force de précontrainte du ressort de précontrainte (27) est transmise aux tiges de pression (28) via une rondelle de précontrainte (30).

5. Machine à pistons axiaux selon la revendication 4,
**caractérisée en ce que**
chaque tige de pression (28) comporte, sur son côté dé tête (31) opposé à son côté de pied (40) et tourné vers la rondelle de précontrainte (30) et en direction radiale par rapport à son axe longitudinal (34), un agrandissement de surface (32) respectif.

6. Machine à pistons axiaux selon la revendication 5,
**caractérisée en ce que**
un crochet de retenue (36, 44) est prévu à la bordure extérieure des deux agrandissements de surface (32, 43) de chaque tige de pression (28).

7. Machine à pistons axiaux selon la revendication 6,
**caractérisée en ce que**
chaque crochet de retenue (36, 44) à l'extrémité de l'agrandissement de surface respectif (32, 43) de chaque tige de pression (28) dépasse approximativement perpendiculairement hors des surfaces d'appui (35, 45) définies par la surface frontale d'un corps de base (34) et par les surfaces frontales respectives des agrandissements de surface (32) et (43).

8. Machine à pistons axiaux selon la revendication 6 ou 7,
**caractérisée en ce que**
chaque crochet de retenue (44) à l'extrémité de l'agrandissement de surface (43) sur le côté de pied (40) de chaque tige de pression (28) est introduit dans l'un des perçages opposés respectifs (47) du corps de retrait (26).

9. Machine à pistons axiaux selon l'une des revendications 6 à 8,
**caractérisée en ce que** les crochets de retenue (36) entourent la rondelle de précontrainte (30) . à l'extrémité de l'agrandissement de surface (32) sur le côté de tête (31) des tiges de pression (28).

10. Machine à pistons axiaux selon l'une des revendications 1 à 9,
**caractérisée en ce que**
la surface d'appui (45) définie par la surface frontale de l'agrandissement de surface (43) et par la surface frontale du corps de base (34) au niveau du côté de pied (40) de chaque tige de pression (28) présente une superficie au moins double de celle de la surface frontale du corps de base (34) de la tige de pression (28).

11. Machine à pistons axiaux selon l'une des revendications 5 à 9,
**caractérisée en ce que** les bords extérieurs des surfaces d'appui (35) des agrandissements de surface (32) sur le côté de tête (31) de deux tiges de pression (28) diamétralement opposées présentent une distance qui correspond au diamètre extérieur de la rondelle de précontrainte (30).

12. Machine à pistons axiaux selon l'une des revendications 5 à 9 ou 11,
**caractérisée en ce que**
l'un ou les deux agrandissements de surface (32, 43) de chaque tige de pression (28) est réalisé de façon unilatérale par rapport à l'axe longitudinal (34) de la tige de pression (28).

13. Machine à pistons axiaux selon l'une des revendications 1 à 12,
**caractérisée en ce que**
chaque tige de pression (28) a la même longueur.

14. Machine à pistons axiaux selon l'une des revendications 1 à 13
**caractérisée en ce que**
un arbre (4) s'engage en termes d'entraînement dans l'évidement central (39) du tambour cylindrique (5) monté en rotation, au moyen d'un profil denté, et **en ce que** les tiges de pression sont guidées à travers le profil denté.

15. Machine à pistons axiaux selon l'une des revendications 1 à 14,
**caractérisée en ce que**
l'agrandissement de surface (43) de chaque tige de pression (28) s'engage dans une poche (50) prévue sur le corps de retrait (26).

16. Machine à pistons axiaux selon la revendication 15,
**caractérisée en ce que**
un crochet de retenue (44) respectif est prévu au bord extérieur de l'un au moins des deux agrandissements de surface (43) de chaque tige de pression (28), et
le crochet de retenue (44) s'engage dans un renfoncement (51) respectif de la poche associée (50).
